# EUROPÄISCHE PATENTSCHRIFT

(11) **EP 1 070 832 B1**
(45) Veröffentlichungstag und Bekanntmachung des Hinweises auf die Patenterteilung: **02.03.2005**
(21) Anmeldenummer: 00107342.8
(22) Anmeldetag: 05.04.2000
(51) Int. Cl.: F01L 3/20, F01M 9/10, F01L 3/16

(54) **Ventilschaftführungssystem mit Zwangsschmierung**
Valve guide system with forced lubrication
Système de guide de soupape avec lubrification forcée

(30) Priorität: 23.07.1999 DE 19934780
(43) Veröffentlichungstag der Anmeldung: 24.01.2001
(73) Patentinhaber: MAN NUTZFAHRZEUGE AG, 80995 München (DE)
(72) Erfinder: Möller, Heribert, Dipl.-Ing., 91623 Sachsen (DE); Blochowicz, Konrad, Dipl.-Ing., 91126 Rednitzhembach (DE)

(56) Entgegenhaltungen:
- EP-A- 0 526 736
- DE-A- 4 242 398
- DE-B- 1 248 367
- FR-A- 1 320 339
- NL-C- 84 317
- US-A- 1 616 940

## Beschreibung

Die Erfindung bezieht sich auf ein Ventilschaftführungssystem gemäß dem Gattungsbegriff des Patentanspruches 1.

Aus EP 0526 736 B 1 ist eine Ventilschaftführung mit Zwangsschmierung bekannt, bei der Öl aus einer Druckumlaufschmierung über eine Bohrung im Zylinderkopf zugeführt wird. Diese Bohrung mündet in eine Schmiernut der Führungsbuchse. Ein Teil des Öl wird über den Spalt zwischen Ventilschaft und Führungsbuchse abgeführt und gelangt einerseits direkt in eine Ventilhaube und von dort über Öffnungen für die Stößelstangen ins Kurbelgehäuse. Andererseits gelangt Öl, welches in Richtung Ventil wandert in eine Ringnut und von dort über eine Längsnut der Führungsbuchse zusammen mit Teilen von Abgas ebenfalls in die Ventilhaube. Eine derartige Schmierung kann nicht ohne weiteres auf Zylinderköpfe mit vier Ventilen angewendet werden, da eine Bohrung für die Ölzufuhr im Zylinderkopf nicht mehr unterzubringen ist, ein weiterer Nachteil der bekannten Schmierung ist darin zu sehen, daß die Ringnut gleichzeitig der Abfuhr von Öl und eingedrungenem Abgas dient, wodurch das Schmieröl verunreinigt wird.

Demgegenüber liegt der Erfindung die Aufgabe zugrunde die Schmierung so zu gestalten, daß für die Ölzufuhr keine Bohrung im Zylinderkopf erforderlich wird, und daß die Verunreinigung des Schmieröls durch Abgaskomponenten vermieden wird.

Gelöst wird diese Aufgabe durch die kennzeichnenden Merkmale des Patentanspruches 1.

Die Zufuhr des Öls über Kipphebel und Bohrung im Ventilschaft erfolgt ohne zusätzliche Bohrung im Zylinderkopf. Die Trennung von Lecköl- und Abgasabfuhr verhindert die Ölverschmutzung.

Eine vorteilhafte Weiterbildung des Ventilschaftführungssystems kann Anspruch 2 entnommen werden.

Die Zuführung des Schmieröls über Kipphebelwelle und Kipphebel macht eine Ölbohrung im Zylinderkopf überflüssig, was besonders bei Zylinderköpfen mit vier Ventilen wichtig ist.

Ein Ausführungsbeispiel eines erfindungsgemäßen Ventilschaftführungssystems ist an Hand einer Zeichnung dargestellt.

Ein Zylinderkopf 1 mit vier Ventilen weist zwei Auslaßventile 2a, 2b auf. Da die Auslaßventile 2a, 2b baugleich sind, soll die Erfindung nur am Ventil 2a erläutert werden.

Die Führung dieser Auslaßventile 2a, 2b bereitet besonders bei Gasmotoren Schwierigkeiten, weil diese eine nahezu rußfreie Verbrennung aufweisen. Der Ruß übernimmt bei Dieselmotoren im Bereich des Auslaßkanals 3 Notlaufeigenschaften, die bei Gasmotoren entfallen. Das Auslaßventil 2a besitzt einen Ventilschaft 4 welcher in einer Führungsbuchse 5 geführt ist. In dem Teil der Führungsbuchse 5, welcher dem Auslaßkanal 3 benachbart ist, kommt es wegen des fehlenden Rußes bei Gasmotoren zu einem Ausschlagen der Führungsbuchse. Dies ist nur durch eine verbesserte Schmierung zu vermeiden. Bei Zylinderköpfen mit vier Ventilen sind jedoch Schmierbohrungen nicht unterzubringen.

Erfindungsgemäß wird daher vorgeschlagen die Ölzufuhr über eine Bohrung 6 im Ventilschaft 4 selbst zu bewerkstelligen. Von dieser Bohrung 6 ausgehend gelangt das Öl über eine Querbohrung 7 und eine ringförmige Schmiernut 8 in den Spalt zwischen Ventilschaft 4 und Führungsbuchse 5. Das durch die Druckumlaufschmierung zugeführte Öl weicht nun durch den Druck und die lineare Bewegung des Ventilschafts 4 von der Schmiernut 8 ausgehend nach beiden Seiten aus. Das Öl, welches in Richtung der Ventilfeder 9 strömt, gelangt direkt in die Ventilhaube 10 und kann über Öffnungen 11 für die Stößelstangen ins Kurbelgehäuse zurückströmen.

Das Öl, welches in Richtung des Auslaßkanals 3 strömt wird in einer Entlastungsnut 12 aufgefangen und von dort durch Bohrung 13 in die Ventilhaube 10 zurückgeführt.

Abgas, das in den Spalt zwischen Ventilschaft 4 und Führungsbuchse 5 eindringt, wird über eine Ringnut 14 mit Kanal 15 in die Ventilhaube 10 abgeführt.

Durch die Trennung der Rückführung von Öl und Abgas wird eine Verschmutzung des Schmieröls durch Abgaskomponenten vermieden.

Die Ölzufuhr zur Bohrung 6 im Ventilschaft 4 erfolgt über eine Zentralbohrung 16 in einer Kipphebelwelle 17. Von dieser Zentralbohrung 16 ausgehend gelangt das Öl über Kipphebelbohrungen 18, 19 zu einem sphärisch gelagerten Kipphebelfuß 20 der dichtend auf eine Brücke 21gepreßt wird, wo über Verteilungsbohrungen 21a, 21b das Öl den Bohrungen im Ventilschaft zugeführt wird.

Die Erfindung ist selbstverständlich nicht auf Zylinderköpfe mit zwei Auslaßventilen 2a, 2b beschränkt. Bei Zylinderköpfen mit einem Auslaßventil sitzt der Kipphebelfuß 20 unmittelbar auf dem Ventilschaft 4.

## Patentansprüche

1. Ventilschaftführungssystem mit Zwangsschmierung, bestehend aus einer Führungsbuchse (5) und einem Ventilschaft (4), bei der Öl zur Schmierung einer Druckumlaufschmierung entnommen wird und die Führungsbuchse (5) ventilseitig eine Ringnut (14) aufweist, welche mit einer Ventilhaube (10) verbindbar ist, **dadurch gekennzeichnet, dass** das Öl über eine Bohrung (6) im Ventilschaft (4), sowie über eine Querbohrung (7) einer ringförmigen Schmiernut (8) im Ventilschaft (4) zugeführt wird, und dass die Führungsbuchse (5) im Bereich zwischen Ringnut (14) und Schmiernut (8) eine Entlastungsnut (12) aufweist, die über eine Bohrung (13) mit der Ventilhaube (10) kommuniziert.

2. Ventilschaftführungssystem nach Anspruch 1, **dadurch gekennzeichnet, daß** die Ölzufuhr zur Bohrung (6) im Ventilschaft (4) über eine Zentralbohrung (16) einer zum Ventilschaftführungssystem gehörenden Kipphebelwelle (17), Kipphebelbohrungen (18, 19), sowie einen sphärisch gelagerten Kipphebelfuß (20) und Verteilungsbohrungen (21a, 21b) in einer Brücke (21) führt.

## Claims

1. A valve-stem guide system with forced-feed lubrication, comprising a guide bush (5) and a guide stem (4), in which oil for lubrication is taken from a pressure-circulation lubrication system and the end of the guide bush (5) towards the valve has an annular groove (14) which is connectable to a valve hood (10), **characterized in that** the oil is conveyed by way of a bore (6) in the valve stem (4), and by way of a transverse bore (7) to an annular lubricating groove (8) in the valve stem (4), and in the region between the annular groove (14) and the lubricating groove (8) the guide bush (5) has a relief groove (12) which communicates with the valve hood (10) by way of a bore (13).

2. A valve-stem guide system according to Claim 1, **characterized in that** the oil supply to the bore (6) in the valve stem (4) leads by way of a central bore (16) in a rocker-arm shaft (17) associated with the valve-stem guide system, rocker-arm bores (18, 19), as well as a rocker-arm base (20) mounted in the manner of a sphere and distribution bores (21a, 21b) in a bridge (21).

## Revendications

1. Système de guidage de tige de soupape à graissage forcé, comprenant une douille de guidage (5) et une tige de soupape (4), l'huile pour le graissage provenant d'un dispositif de graissage par circulation sous pression et la douille de guidage (5) présentant côté soupape une rainure annulaire (14) pouvant être reliée à un chapeau de soupape (10),
**caractérisé en ce que**
l'huile est amenée par un alésage (6) dans la tige de soupape (4) ainsi que par un alésage transversal (7) d'une rainure de graissage annulaire (8) dans la tige de soupape, et la douille de guidage (5), dans la zone entre la rainure annulaire (14) et la rainure de graissage (8), présente une rainure de décharge (12) qui communique avec le chapeau de soupape (10) par l'intermédiaire d'un alésage (13).

2. Système de guidage de tige de soupape selon la revendication 1,
**caractérisé en ce que**
l'amenée d'huile vers l'alésage (6) dans la tige de soupape (4) s'effectue par l'intermédiaire d'un alésage central (16) d'un arbre de culbuteur (17) faisant partie du système de guidage de tige de soupape, d'alésages de culbuteur (18, 19), d'un pied de culbuteur (20) logé de façon sphérique ainsi que d'alésages distributeurs (21a, 21b) dans un pont (21).
